# EUROPÄISCHE PATENTSCHRIFT

(11) **EP 0 153 444 B1**
(45) Veröffentlichungstag und Bekanntmachung des Hinweises auf die Patenterteilung: **10.06.1987**
(21) Anmeldenummer: 84110721.2
(22) Anmeldetag: 07.09.1984
(51) Int. Cl.: F42B 13/38, F42C 13/04, H01Q 1/28

(54) **Hohlladungs-Gefechtskopf**
Shaped charge warhead
Tête de combat à charge creuse

(30) Priorität: 30.11.1983 DE 3343267
(43) Veröffentlichungstag der Anmeldung: 04.09.1985
(73) Patentinhaber: Rheinmetall GmbH, 40880 Ratingen (DE)
(72) Erfinder: Witt, Wolfram, Dr. Dipl.-Phys., D-4000 Düsseldorf (DE); Scholles, Herbert, Dr. Dipl.-Phys., D-4005 Meerbusch 2 (DE)
(74) Vertreter: Behrens, Ralf Holger (DE)

## Beschreibung

Die Erfindung betrifft eine luftverlastbare Einrichtung zur Erzeugung eines Projektils nach dem Oberbegriff des Patentanspruchs 1.

Derartige Einrichtungen werden von einem fliegenden Transportmittel über ein Zielgebiet gebracht und dort ausgestoßen, um Ziele selbsttätig zu suchen und zu bekämpfen. Aus der DE-A-22 07 557 ist eine Hohlladungsmine bekannt, die an einem Fallschirm herabsinkt und bei der innerhalb einer frontseitig angeordneten elastischen Kalotte ein Sensorsystem befestigt ist.

Der Erfindung liegt die Aufgabe zugrunde, eine Einrichtung der eingangs genannten Art anzugeben, die bei Lagerung und Transport nur einen vergleichsweise geringen Raum beansprucht, die in der Flugphase besonders hohen Beschleunigungsbeanspruchungen standhalten kann und die dennoch eine optimale Funktion des Sensor- und Wirkteils gewährleistet.

Aus der DE-A-31 37 198 ist Hohlladungsmunition mit einem Abstandshalter bekannt, der an seinem Kopf einen Aufschlagzünder trägt. Der teleskopartig ausfahrbare Abstandshalter ist außermittig am Rand des Munitionskörpers schwenkbar gelagert und in seiner Ruheposition innerhalb der Hohlladungsausnehmung gelagert. Der Abstandshalter kann aus dieser Ruheposition in eine Zündposition gebracht werden, indem der Abstandshalter aus der Ausnehmung geschwenkt und anschließend teleskopartig ausgefahren wird.

Diese Aufgabe wird durch die in kennzeichnenden Teil des Patentanspruchs 1 angegebenen Merkmale gelöst.

Vorteilhafte Ausgestaltungen und Weiterbildungen der Erfindung gehen aus den Unteransprüchen hervor.

Die Erfindung wird nachfolgend unter Bezug auf die Zeichnung näher erläutert. Dabei zeigt:
Fig. 1: teilweise im Schnitt eine Seitenansicht der Einrichtung mit einer in Transportstellung befindlichen Antenne;
Fig. 2: eine Seitenansicht der Einrichtung mit der Antenne in Arbeitsteilung;
Fig. 3: eine Aufsicht auf die Antennenseite der Einrichtung;
Fig. 4: eine vergrößerte Ausschnittsdarstellung eines weiteren Ausführungsbeispiels der Erfindung.

An Einrichtungen der eingangs genannten Art werden zahlreiche Anforderungen gestellt, die sich z. T. wider sprechen. So soll die Einrichtung einerseits sehr kompakt sein, da sie mit vielen weiteren Einrichtungen der gleichen Art in einer Transporteinrichtung untergebracht werden soll und auf dem Transport sehr hohen

Beschleunigungswerten standhalten muß; zum anderen soll für eine optimale Zielerfassung die Antenne des Zielerkennungsgerätes optimal arbeiten und schließlich soll das durch Zusammenwirken der Wirkladung mit der projektilbildenden Belegung nach Zielauffassung erzeugte Projektil sich ungestört von der Antennenstruktur ausbilden können.

Eine kompakte, raumsparende und beschleunigungsfeste Einrichtung wird gem. Fig. 1 dadurch erzielt, daß die Antenne 11 in axialrichtung ausfahrbar ausgebildet ist. Dazu sind im Gghäuse 16 der Einrichtung 1 Führungen 13 vorgesehen, die zweckmäßig gleichmäßig auf dem Umfang der Einrichtung 1 verteilt angeordnet sind. In diesen Führungen sind Stützen 12 gleitbar gelagert, die ihrerseits die Antenne 11 tragen. Durch Ausfahren der Stützen 12 ist die Antenne 11 von einer Ruhe- bzw. Transportlage (Fig. 1) in eine Betriebslage (Fig. 2) bewegbar, in der sie optimal funktionsfähig ist. Innerhalb des Gehäuse 16 der Einrichtung 1 ist eine Wirkladung 3 angeordnet, die in günstiger Zielentfernung zur Detonation gebracht wird und eine projektilbildende Belegung ein für die Zielbekämpfung geeignetes Projektil umformt. Während der Lagerzeiten und der Transportphase nimmt die Einrichtung 1 die in Fig. 1 skizzierte Gestalt an, d. h. die Antenne 11 ist eingefahren. Auf diese Weise ergibt sich eine sehr robuste Anordnung, die den hohen Beschleunigungswerten in der Flug- und Ausstoßphase der Einheit standhält. Nach dem ausstoßen der Einheit über dem Zielgebiet wird die Antenne 11 dusgefahren um die Betriebslage einzunehmen. Um dieses Ausfahren zu ermöglichen, sind innerhalb der Führungen 13 unter Vorspannung stehende Federelemente 14 (Fig. 1) vorgesehen, die zunächst gesichert sind, nach Entsicherung jedoch die Stützen 12 aus den Führungen 13 herausdrücken und dabei die Antenne 11 in die Betriebslage vorschieben.

In einem weiteren Ausführungsbeispiel der Erfindung (Fig. 4) sind die Federelemente durch pyrotechnische Ladungen 15 ersetzt, die - im geeigneten Moment gezündet - innerhalb der Führungen 13 einen Gasdruck aufbauen, der wiederum die Stützen 12 hinausdrückt und die Antenne 11 in Betriebslage bringt.

In einem weiteren Ausführungsbeispiel der Erfindung ist zum Ausfahren der Antenne 11 in Betriebslage ein mit einem gasförmigen Medium aufblasbarer Behälter 17 vorgesehen, der zwischen der Antenne 11 und dem Gehäuse 16 der Einrichtung 1 angeordnet ist. In Ruhelage (Fig. I) ist dieser Behälter 17 in einer zusammengefalteten Stellung gezeigt. Dieser Behälter 17, bei dem es sich beispielsweise um eine aufblasbare Kunststoffhülle handelt, wirkt mit einem Gasgenerator 18 zusammen, der nach seiner Aktivierung den Behälter mit einem gasförmigen Medium füllt und dabei die Antenne 11 in ihre Betriebsposition abhebt. Es ist selbstverständlich möglich, neben dem Behälter 17 gleichzeitig noch die oben schon erwähnten Federelemente 14 und/oder die pyrotechnischen Ladungen 15 zum Ausfahren der Antenne 11 vorzusehen.

Da die Antenne 11 - in Flugrichtung gesehen - vor allen übrigen Bauelementen der Einrichtung 1 angeordnet ist, kann sie ihre Funktion optimal erfüllen, da keinerlei Abschattung erfolgt und sie die von einem Zielgebiet aufgenommene elektromagnetische Strahlung ungestört auswerten kann. Zwar ist diese Anordnung der Antenne für die Wirkungsweise des Zielerkennungsgeräts optimal; sie behindert jedoch, insbesondere bei massiver Aufbildung der Antenne 11, die Flugbahn des Projektils, das nach Detonation der Wirkladung 3 aus der projektilbildenden Belegung 2 erzeugt wird. Um diese Behinderung auszuräumen, erweist es sich am zweckmäßigsten, die vor der projektilbildenden Ladung 2 angeordnete Antenne 11 zu beseitigen, nachdem ein Ziel sicher erfaßt ist und das Zielerkennungsgerät und die mit diesem zusammenwirkende Antenne 11 ihre Funktion erfüllt haben.

Auf besonders einfache Weise kann ein Absprengen der Antenne 11 mittels des behälters 17 erzielt werden, indem dieser nämlich durch den Gasgenerator 18 mit einem explosiven Gasgemisch 20, z. B. Ethylenoxid/Sauerstoff, Acetylen/Sauerstoff oder Wasserstoff/Sauerstoff gefüllt wird, das zunächst den Behälter 17 ausdehnt und dabei die Antenne 11 in Betriebslage fortbewegt, das jedoch anschließend zum Zeitpunkt des Absprengens über eine Zündeinrichtung 19 zur Detonation gebracht wird. Dabei wird der Behälter 17 zerstört und die Antenne 11 vom restlichen Gehäuse 16 der Einrichtung 1 abgetrennt. Um diese Abtrennung zu erleichtern, werden an den Stützen 12 (Fig. 2) zweckmäßig Sollbruchstellen 21 angebracht. Zum Zwecke der Gewichtseinsparung besteht die Antenne 11 aus einem äußeren Ring 31 (Fig. 3), der von den Stützen 12 getragen wird, und einer zentralen Antennefläche 30, die vermittels Streben 32 mit dem äußeren Ring 31 verbunden ist. Um ein Abtrennen der Antennenteile, insbesondere der zentralen Antennenfläche 30 zu erleichtern, werden auch diese Streben 32 zweckmäßig durch Sollbruchstellen 33 geschwächt.

## Patentansprüche

1. Luftverlastbare Einrichtung (1) zur Erzeugung eines Projektils mit einer Wirkladung einer projektilbildenden Belegung und einem eine Antenne (11) umfassenden Zielerkennungsgerät, dadurch gekennzeichnet, daß die Antenne (11) in Axialrichtung ausfahrbar ausgebildet ist, daß die Antenne (11) von Stützen (12) gehaltert ist, die gleichmäßig auf dem Umfang der Einrichtung (1) verteilt angeordnet und dort derart in Führungen (13) gleitbar gelagert sind, daß die Antenne (11) durch Ausfahren der Stützen (12) von einer Ruhe- bzw. Transportlage in eine Betriebslage bewegbar ist.

2. Einrichtung nach Anspruchen 1, dadurch gekennzeichnet daß zum Austreiben der Stützen (12) innerhalb der Führungen (13) Federelemente (14) angeordnet sind.

3. Einrichtung nach Anspruch 1, dadurch gekennzeichnet, daß zum Austreiben der Stützen (12) innerhalb der Führungen (13) pyrotechnische Ladungen (15) angeordnet sind.

4. Einrichtung nach einem der Ansprüche 1 bis 3, dadurch gekennzeichnet, daß zwischen Antenne (11) und dem Gehäuse (16) der Einrichtung (1) ein mit einem gasförmigen Medium aufblasbarer Behälter (17) angeordnet ist.

5. Einrichtung nach einem der Ansprüche 1 bis 4, dadurch gekennzeichnet, daß zum Aufblasen des Behälters (17) ein Gasgenerator (18) vorgesehen ist, der den Behälter (17) mit einem explosiv Gasgemisch füllt.

6. Einrichtung nach einem der Ansprüche 1 bis 5, dadurch gekennzeichnet, daß innerhalb des Behälters (17) eine Zündeinrichtung (19) zur Zündung des explosiven Gasgemisches vorgesehen ist.

## Claims

1. Airborne apparatus (1) for the production of a projectile with an operating charge, a projectile-forming liner and a target recognition device surounding an aerial (11), characterised by the fact that the aerial is constructed to be extensible in an axial direction, the aerial (11) being secured by supports (12) distributed evenly over the periphery of the apparatus (1) and slidably mounted in guides (13) therein in such a way that the serial (11) is movable from an idle position or transport position into an operating position by extending the supports (12).

2. Apparatus in accordance with Claim 1, characterised by the fact that spring elements (14) for the expulsion of the supports are provided inside the guides (13).

3. Apparatus in accordance with Claim 1, characterised by the fact that pyrotechnical charges (15) for the expulsion of the supports are provided inside the guides (13).

4. Apparatus in accordance with any one of Claims 1 to 3, characterised by the fact that a container (17) inflatable with a gaseous medium is provided between the aerial (11) and the housing (16) of the apparatus.

5. Apparatus in accordance with any one of Claims 1 to 4, characterised by the fact that for the inflation of the container (17) a gas generator (18) is provided which fills the container (17) with an explosive gas mixture.

6. Apparatus in accordance with any one of Claims 1 to 5, characterized by the fact that a detonating device (19) serving to detonate the explosive gas mixture is provided inside the container (17).

## Revendications

1. Dispositif (1) transperté par air pour générer un projectile ayant une charge active, une garniture générant le projectile et un appareil d'identification de cible entourant l'antenne (11), caractérisé en ce que l'antenne (11) peut sortir dans le sens axial, que l'antenne (11) est tenue par des supports (12) qui sont répartis régulièrement sur la périphérie du dispositif (1) et peuvent y coulisser dans des guidages (13), et que l'antenne (11) peut être déplacée, par la sortie des supports (12) d'une position de repos ou de transport à une position de fonctionnement.

2. Dispositif selon la revendication 1, caractérisé en ce que, pour faire sortir les supports (12), des éléments à ressort (14) sont disposés à l'intérieur des guidages (13).

3. Dispositif selon la revendication 1, caractérisé en ce que, pour faire sortir les supports (12), des charges pyrotechniques (15) sont disposées à l'intérieur des guidages (13).

4. Dispositif selon l'une des revendications 1 à 3, caracterisé en ce qu'antre l'antenne (11) et le carter (16) du dispositif (1) est disposé un récipient (17) pouvant être gonflé avec un fluide gazeux

5. Dispositif selon l'une des revendicasions 1 à 4, caractérisé en ce que, pour remplir le récipient (17), on prevoit un générateur de gaz (18) qui remplit le récipient (17) avec un mélange gazeux explosif.

6. Dispositif selon l'une des revendications 1 à 5, caractérisé en ce qu'on prévoit à l'intérieur du recipient (17) un dispositif d'allumage (19) pour allumer le mélange gazeux explosif.
